# EUROPÄISCHE PATENTSCHRIFT

(11) **EP 2 019 159 B1**
(45) Veröffentlichungstag und Bekanntmachung des Hinweises auf die Patenterteilung: **11.11.2009**
(21) Anmeldenummer: 07116146.7
(22) Anmeldetag: 11.09.2007
(51) Int. Cl.: D03D 1/08, D03D 15/04, E06B 9/262

(54) **Raffrolloband**
Roman blind band
Ruban pour rideau plissé

(30) Priorität: 25.07.2007 DE 202007010465 U
(43) Veröffentlichungstag der Anmeldung: 28.01.2009
(73) Patentinhaber: Porschen GmbH & Co. KG, 42289 Wuppertal (DE)
(72) Erfinder: Emde, Marc, 58285 Gevelsberg (DE)
(74) Vertreter: Patentanwälte Dr. Solf & Zapf

(56) Entgegenhaltungen:
- DE-A1- 4 111 436
- DE-A1- 4 418 716
- DE-A1- 10 100 484
- DE-U1- 29 708 970
- DE-U1-202005 011 982

## Beschreibung

Die vorliegende Erfindung betrifft ein Raffrolloband, bestehend aus einem Polymer-Gewebeband aus gestreckten und fixierten Kettfäden und Schussfäden sowie aus auf einer Seite des Gewebebandes ausgebildeten, zueinander in Längsrichtung des Gewebebandes beabstandeten, parallel zu den Schussfäden verlaufenden Schlaufenstegen.

Derartige Raffrollobänder sind bekannt. Bei diesen bekannten Raffrollobändern bestehen die Schlaufen aus Kettfäden, die an der Wirknadelseite abgebunden sind. Die so gebildete Schlaufe liegt allerdings mit ihrem Schlaufensteg flach auf dem Gewebeband auf. Auf Grund dieser Herstellung besitzen die Kanten des Gewebebandes im Bereich der ausgebildeten Schlaufen Verengungen oder aber herausstehende Umkehrpunkte. Da die Schlaufenstege der bekannten Raffrollobänder flach auf dem Band aufliegen, ist das Einfädeln einer Zugkordel durch die Schlaufen erschwert. Zudem beeinträchtigen die Verengungen bzw. herausstehenden Umkehrpunkte der Schlaufen das optische Erscheinungsbild und erschweren das Annähen des Raffrollobandes an dem Raffrollo.

Der vorliegenden Erfindung liegt die Aufgabe zu Grunde, die vorstehenden Nachteile der bekannten Raffrollobänder zu beseitigen, so dass das Einfädeln des Zugbandes erleichtert und insbesondere die gesamte Bedienbarkeit des fertigen Raffrollos verbessert wird.

Erfindungsgemäß wird dies dadurch erreicht, dass die Schlaufenstege aus mindestens einem von einem Schussfaden gebildeten Stegfaden bestehen und das Gewebeband einen größeren Schrumpfungsgrad besitzt als die die Schlaufenstege bildenden Stegfäden, so dass diese gegenüber der Oberfläche des Gewebebandes aufgerichtet sind. Die einzelnen Schlaufenstege werden dadurch gebildet, dass die Grundkettfäden des Gewebebandes abgesenkt und in diesem Prozess die Schussfäden mit den Kantfäden abgebunden werden. Hierdurch liegt der nicht abgebundene Teil der Schussfäden frei über der Oberfläche des Gewebebandes und die freiliegenden Schussfäden können für die Bildung der Schlaufe bzw. des Schlaufenstegs verwendet werden, indem sie einen zunächst flach aufliegenden Schlaufensteg bilden. Erfindungsgemäß ist das Gewebe des Gewebebandes durch eine Thermofixierung derart behandelt, dass es stärker geschrumpft ist als die Stegfäden des Schlaufenstegs, die ebenfalls einem Thermofixierungsprozess unterworfen worden sind. Hierdurch wird erreicht, dass die nach der Fixierung längeren Stegfäden der Schlaufenstege sich von der Bandoberfläche aufrichten. Bei dem erfindungsgemäßen Raffrollo band sind die Stegfäden der Schlaufenstege zugfest gewebt und können nicht aus dem Grundgewebe des Gewebebandes bei normalem Zug herausgerissen werden.

Vorteilhafte Ausführungen der Erfindung sind in den Unteransprüchen enthalten.

An Hand des in den beiliegenden Zeichnungen dargestellten erfindungsgemäßen Raffrollo bandes wird die Erfindung näher erläutert. Es zeigen:
- Fig. 1: eine Aufsicht auf ein erfindungsgemäßes Raffrollo band und
- Fig. 2: eine Seitenansicht des erfindungsgemäßen Raffrollo bandes im Schnitt gemäß 11-11 in Fig. 1.

Wie sich aus Fig. 1 ergibt, besteht ein erfindungsgemäßes Raffrollo band aus einem Gewebeband 1 aus Kettfäden 2 und Schussfäden 3. Die Kettfäden 2 und die Schussfäden 3 bestehen aus einem Polymerwerkstoff und sind durch ein Verstrecken und ein anschließendes Fixieren nachbehandelt. Das Verstrecken dient zur Verbesserung der mechanischen Eigenschaften der Fäden, und zwar insbesondere der Verbesserung der Faserfestigkeit. Durch das Verstrecken erfolgt eine Orientierung der Moleküle in Faserrichtung und ein Anstieg der Kristallinität. In den Fasern eines Garnes liegen die Makromoleküle mehr oder weniger in Richtung der Garnachse. Beim Weben wird das gerade Garn mechanisch in eine Bogenform gezwungen. Die Kettenmoleküle wollen jedoch wieder in ihre geradlinige Form zurück, d. h. die Gewebestruktur ist nicht formstabil. Wird nun das Gewebe, d. h. die einzelnen Fäden, wärmebehandelt, können die Makromoleküle neue Verankerungen eingehen und halten beim Abkühlen an dieser Form fest. Hierdurch wird das gesamte Gewebe formstabil.

Erfindungsgemäß ist nun vorgesehen, dass beim Webprozess die Kettfäden 2 abgesenkt werden, so dass die Schussfäden 3, die nicht abgebunden werden, frei über der Oberfläche des Gewebebandes 1 liegen und einen Schlaufensteg 4 bilden. Der Schlaufensteg 4 kann aus mindestens einem oder mehreren Fäden, d. h. Stegfäden 5 bestehen. Nach der Ausbildung dieses Schlaufensteges 4 wird der Webprozess fortgesetzt. Erfindungsgemäß wird dadurch erreicht, dass die den Schussfäden 3 entnommenen Stegfäden 5 zur Bildung des Schlaufensteges 4 keine Lücken im Gewebe (des Gewebebandes 1) hinterlassen und hierdurch ein gleichmäßiges Gewebebild erreicht wird, da somit das Gewebeband 1 durchgehend gleichmäßig gewebt ist. Die Ausbildung der Schlaufenstege 4 erfolgt in regelmäßigen Abständen entlang der Längsrichtung des Gewebebandes 1. Weiterhin ist vorgesehen, dass die die Stegfäden 5 bildenden Schussfäden 3 nicht über die gesamte Breite des Gewebebandes 1 frei über der Grundfläche liegen, sondern dass beidseitig des Schlaufensteges 4 ein stegfreier Kantenbereich 6 ausgebildet ist.

Erfindungsgemäß wird nun das fertig gewebte Gewebeband 1 mit den auf einer Seite aufliegenden Schlaufenstegen 4 fixiert, insbesondere durch eine Thermofixierung, und zwar derart, dass das Gewebeband 1 einen größeren Schrumpfungsgrad besitzt als die Fäden 5 der Schlaufenstege 4, so dass nach der Fixierung sich diese Fäden 5 gegenüber der Oberfläche des Gewebebandes 1 aufrichten und eine Schlaufe 7 ausbilden, die eine Durchtrittsöffnung 8 umschließt. Somit besitzen die die Schlaufe 7 bildenden Stegfäden 5 ein größeres Längenmaß als das darunter liegende Breitenmaß des Gewebebandes 1. Die Kettfäden 2 des Gewebebandes 1 besitzen im Kantenbereich 6 einen Durchmesser von 0,15 mm und im übrigen Bereich des Gewebebandes 1 einen Durchmesser von 0,12 mm. Zudem sind die Kettfäden 2 des Gewebebandes 1 im Kantenbereich 6 ausgeschrumpft und im übrigen Bereich besitzen sie einen Restschrumpf von ca. 20 %. Die Schussfäden 3 besitzen einen Restschrumpf von ca. 10 %, so dass die Schussfäden 3 des Gewebebandes 1 stärker geschrumpft sind als die Stegfäden 5 mit einem Restschrumpf von ca. 20 %. Die Schussfäden 3 des Gewebebandes 1 besitzen vorzugsweise einen Durchmesser von 0,15 mm.

Vorteilhaft bei dem erfindungsgemäßen Raffrollo band ist, dass die den Schussfäden 3 des Gewebebandes 1 entnommenen Stegfäden 5, die die Schlaufe 7 bilden, keine Lücken im Grundgewebe hinterlassen. Zudem bedingt die erfindungsgemäße Webtechnik, dass die Schlaufen 7 zugfest sind und nicht aus dem Gewebe des Gewebebandes 1 bei normalem Zug herausgerissen werden können. Da beidseitig der Schlaufen 7 das Gewebeband 1 eine durchgehende Gewebestruktur ohne Verengungen oder herausstehende Umkehrpunkte aufweist, wird ein optischer Vorteil erreicht und zudem kann das erfindungsgemäße Raffrollo band leichter auf einer Unterlage vernäht werden. Auch sind erfindungsgemäß die beiden Längskantenbereiche 6 des Raffrollo bandes gleich stark ausgebildet und es sind keinerlei Verdickungen vorhanden. Indem erfindungsgemäß die Schlaufen 7 aufgerichtet sind und eine Durchtrittsöffnung 8 umfassen, kann ein Einfädeln von Zugkordeln nach dem Vernähen des Raffrollo bandes auf dem Raffrollo erheblich vereinfacht werden, so dass somit Zeit und Kosten bei der Montage gespart werden. Zudem ist die Fixierung des erfindungsgemäßen Raffrollo bandes derart, dass bei einem späteren Bügeln kein Verzug mehr entstehen kann.

Weiterhin ist es erfindungsgemäß zweckmäßig, wenn das Gewebeband 1 auf der von den Schlaufen 7 abgekehrten Seite mit einem heißsiegelfähigen Kleberschicht 9, insbesondere aus einem Pulverkleber beschichtet sind, so dass das erfindungsgemäße Raffrollo band auf die Unterlage durch Aufbügeln vorfixiert werden kann.

Ein weiterer Vorteil des erfindungsgemäßen Raffrollo bandes besteht darin, dass das Raffrollo sich durch die aufstehenden Schlaufen 7 wesentlich leichter öffnen und Schließen lässt, da die innerhalb der Schlaufen 7 verlaufende Zugkordel keine Behinderung erfährt.

## Patentansprüche

1. Raffrolloband, bestehend aus einem Polymer-Gewebeband (1) aus verstreckten und fixierten Kettfäden (2) und Schussfäden (3) sowie aus auf einer Seite des Gewebebandes (1) ausgebildeten, zueinander in Längsrichtung des Gewebebandes (1) beabstandeten, parallel zu den Schussfäden (3) verlaufenden Schlaufenstegen (4),
**dadurch gekennzeichnet, dass** dieSchlaufenstege(4)aus mindestens einem von einem Schussfaden (3) gebildeten Stegfaden (5) bestehen und das Gewebeband (1) einen größeren Schrumpfungsgrad besitzt als die die Schlaufenstege (4) bildenden Stegfäden (5), so dass diese gegenüber der Oberfläche des Gewebebandes (1) aufgerichtet sind und eine Durchtrittsöffnung (8) einer Schlaufe (7) umschließen.

2. Raffrolloband nach Anspruch 1,
**dadurch gekennzeichnet, dass** die Schlaufenstegbreite geringer ist als die Breite des Gewebebandes (1), so dass beidseitig der Schlaufe (7) eine Nähkante (6) in Längsrichtung des Gewebebandes (1) verläuft.

3. Raffrolloband nach Anspruch 1 oder 2,
**dadurch gekennzeichnet, dass** das Gewebe des Gewebebandes (1) im Bereich der Schlaufen (7) durchgewebt ist.

4. Raffrolloband nach einem der Ansprüche 1 bis 3,
**dadurch gekennzeichnet, dass** die Kettfäden (2) im Kantenbereich (6) des Gewebebandes (1) einen Durchmesser von 0,15 mm und im übrigen Bereich des Gewebebandes (1) einen Durchmesser von 0,12 mm besitzen.

5. Raffrolloband nach einem der Ansprüche 1 bis 4,
**dadurch gekennzeichnet, dass** die Kettfäden (2) im Kantenbereich (6) des Gewebebandes (1) ausgeschrumpft sind und im übrigen Bereich einen Restschrumpf von ca. 20 % besitzen.

6. Raffrolloband nach einem der Ansprüche 1 bis 5,
**dadurch gekennzeichnet, dass** die Schussfäden (3) einen Restschrumpf von ca. 10 % besitzen.

7. Raffrolloband nach einem der Ansprüche 1 bis 6,
**dadurch gekennzeichnet, dass** die Schussfäden (3) einen Durchmesser von 0,15 mm besitzen.

8. Raffrolloband nach einem der Ansprüche 1 bis 7,
**dadurch gekennzeichnet, dass** das Gewebeband (1) auf seiner den Schlaufen (7) abgekehrten Seite eine Schicht (9) aus einem heißsiegelfähigen Kleber aufweist.

## Claims

1. A Roman-shade tape, comprising a polymer textile tape (1) of stretched and fixed warp threads (2) and weft threads (3) as well as loop-type webs (4) formed on one side of the textile tape (1) and spaced from one another in the longitudinal direction of the textile tape (1) and extending parallel to the weft threads (3), **characterized in that** the loop-type webs (4) comprise at least one web thread (5) formed by a weft thread (3), and the textile tape (1) has a greater degree of shrinkage than the web threads (5) forming the loop-type webs (4), so that said web threads (5) are upright relative to the surface of the textile tape (1) and surround a through-opening (8) of a loop (7).

2. A Roman-shade tape according to Claim 1, **characterized in that** the width of the loop-type webs is less than the width of the textile tape (1), so that on both sides of the loop (7) a seam edge (6) extends in the longitudinal direction of the textile tape (1).

3. A Roman-shade tape according to Claim 1 or 2, **characterized in that** the fabric of the textile tape (1) is woven through in the region of the loops (7).

4. A Roman-shade tape according to any one of Claims 1 to 3, **characterized in that** the warp threads (2) have a diameter of 0·15 mm in the edge region (6) of the textile tape (1) and a diameter of 0·12 mm in the remaining region of the textile tape (1).

5. A Roman-shade tape according to any one of Claims 1 to 4, **characterized in that** the warp threads (2) are expanded out in the edge region (6) of the textile tape (1) and have a residual shrinkage of approximately 20 % in the remaining region.

6. A Roman-shade tape according to any one of Claims 1 to 5, **characterized in that** the weft threads (3) have a residual shrinkage of approximately 10 %.

7. A Roman-shade tape according to any one of Claims 1 to 6, **characterized in that** the weft threads (3) have a diameter of 0·15 mm.

8. A Roman-shade tape according to any one of Claims 1 to 7, **characterized in that** on its side facing away from the loops (7) the textile tape (1) has a coating (9) of a hot-sealable adhesive.

## Revendications

1. Ruban pour rideau plissé, consistant en un ruban de tissu polymère (1) en fils de chaîne (2) et en fils de trame (3) étirés et fixés, ainsi qu'en des boucles de traverse (4) s'étendant parallèlement aux fils de trame (3), formées sur une face du ruban de tissu (1), écartées les unes par rapport aux autres dans la direction longitudinale du ruban de tissu (1),
**caractérisé en ce que** les boucles de traverse (4) consistent en au moins un fil de traverse (5) formé par un fil de trame (3) et **en ce que** le ruban de tissu (1) possède un degré de contraction plus grand que les fils de traverse (5) formant les boucles de traverse (4), de telle sorte que ceux-ci sont dressés par rapport à la surface du ruban de tissu (1) et entourent une ouverture de passage (8) d'une boucle (7).

2. Ruban pour rideau plissé selon la revendication 1,
**caractérisé en ce que** la largeur des boucles de traverse est inférieure à la largeur du ruban de tissu (1), de telle sorte que des deux côtés de la boucle (7), une lisière de couture (6) s'étend dans la direction longitudinale du ruban de tissu (1).

3. Ruban pour rideau plissé selon la revendication 1 ou 2,
**caractérisé en ce que** le tissu du ruban de tissu (1) est tissé de part en part dans la zone des boucles (7).

4. Ruban pour rideau plissé selon l'une quelconque des revendications 1 à 3,
**caractérisé en ce que** les fils de chaîne (2) possèdent dans la zone de la lisière (6) du ruban de tissu (1) un diamètre de 0,15 mm et dans la zone restante du ruban de tissu (1) un diamètre de 0,12 mm.

5. Ruban pour rideau plissé selon l'une quelconque des revendications 1 à 4,
**caractérisé en ce que** dans la zone de la lisière (6) du ruban de tissu (1), les fils de chaîne (2) sont complètement contractés et possèdent une contraction résiduelle d'environ 20 % dans la zone restante.

6. Ruban pour rideau plissé selon l'une quelconque des revendications 1 à 5,
**caractérisé en ce que** les fils de trame (3) possèdent une contraction résiduelle d'environ 10 %.

7. Ruban pour rideau plissé selon l'une quelconque des revendications 1 à 6,
**caractérisé en ce que** les fils de trame (3) possèdent un diamètre de 0,15 mm.

8. Ruban pour rideau plissé selon l'une quelconque des revendications 1 à 7,
**caractérisé en ce que** le ruban de tissu (1) comporte sur sa face opposée aux boucles (7) une couche (9) en une colle pouvant sceller à chaud.
